# EUROPÄISCHE PATENTSCHRIFT

(11) **EP 0 203 980 B1**
(45) Veröffentlichungstag und Bekanntmachung des Hinweises auf die Patenterteilung: **24.05.1989**
(21) Anmeldenummer: 86900103.2
(22) Anmeldetag: 04.12.1985
(51) Int. Cl.: B22D 17/20

(54) **VORRICHTUNG ZUR VERSORGUNG VON SPRÜHGERÄTEN FÜR DRUCKGIESSMASCHINEN JE MIT EINER WASSER UND ZUSÄTZE ENTHALTENDEN FLÜSSIGKEIT**
DEVICE FOR PROVIDING INDIVIDUAL SPRAY SYSTEMS OF PRESSURE CASTING MACHINES WITH A LIQUID CONTAINING WATER AND ADDITIVES
DISPOSITIF POUR TRANSMETTRE AUX SYSTEMES INDIVIDUELS D'ARROSAGE DES MACHINES DE COULEE SOUS PRESSION UN LIQUIDE COMPOSE D'EAU ET D'ADDITIFS

(30) Priorität: 04.12.1984 DE 3444182
(43) Veröffentlichungstag der Anmeldung: 10.12.1986
(73) Patentinhaber: Bayrisches Druckguss-Werk Thurner GmbH & Co. KG, 85570 Markt Schwaben (DE)
(72) Erfinder: THURNER, Helmut, D-8011 Schwaberwegen (DE)
(74) Vertreter: Strasse, Joachim, Dipl.-Ing.
(86) Internationale Anmeldenummer: EP8500666
(87) Internationale Veröffentlichungsnummer: WO8603438

(56) Entgegenhaltungen:
- CH-A- 436 591
- DE-B- 2 549 059
- US-A- 4 186 769

## Beschreibung

Die Erfindung bezieht sich auf eine Vorrichtung zur Versorgung von Sprühgeräten für Druckgießmaschinen je mit einer Wasser und Zusätze enthaltenden Flüssigkeit zu Kühl-, Reinigungs- und/ oder Schmierzwecken, zum Aufbringen auf die Innenwand von geöffneten Gießformen, gemäß dem Oberbegriff des Anspruchs 1.

Beim Druckgießverfahren wird die geöffnete Form vor dem Gießen innen mit einer Flüssigkeit benetzt, die Wasser und darin gelöste, suspendierte oder emulgierte Zusatzstoffe enthält. Die Flüssigkeit wird zum Trennen, Kühlen und/oder Schmieren verwendet. Die Zusammensetzung der Flüssigkeit richtet sich nach dem Material und der Gestalt der Gußstücke, inbesondere nach deren Wandstärke, sowie nach den Bedingungen für eine schnelle und einfache Entformung. Die Flüssigkeit wird mit Sprühgeräten den Wänden der Form zugeführt. Es ist bekannt, ein an einer Druckgießmaschine angeordnetes Sprühgerät an einen Behälter anzuschließen, aus dem die Flüssigkeit mittels Druckluft zu den Düsen des Sprühgeräts gefördert wird (Praxis der Druckgießfertigung von E. Brunhuber, 1980, Fachverlag Schiele und Schön GmbH, Seite 128).

Für unterschiedliche Gußformen werden häufig Flüssigkeiten mit unterschiedlicher Zusammensetzung sowie unterschiedliche, an die jeweilige Gießform angepaßte Sprühgeräte benötigt. Wenn bei einem Wechsel der Gießform der Flüssigkeitsvorrat im Behälter nicht erschöpft ist, muß der Behälter geleert und mit einer auf die andere Gießform abgestimmten Mischung gefüllt werden. Darüberhinaus kann es vorkommen, daß die Kapazität des Behälters für eine größere Serie der gleichen Gießform nicht ausreicht. Der Druckgußvorgang muß dann im Automatenbetrieb bei Erschöpfung des Flüssigkeitsvorrats im Behälter abgebrochen werden.

In der US-A-4,186,769 ist ein Verfahren beschrieben, bei dem einer verdünnten Flüssigkeit, während sie von einem ersten Behälter zu einer Gußmaschine oder in einen zweiten Behälter gepumpt wird, ein Konzentrat zugefügt wird in der Dosierung, daß eine Flüssigkeit der gewünschten Konzentration vorliegt, die den Gießmaschinen zugeführt wird, um dort in einem geschlossenen Kreislauf geführt zu werden.

Der Erfindung liegt die Aufgabe zugrunde, eine für automatischen Betrieb geeignete Vorrichtung zur Versorgung eines oder mehrerer Sprühgeräte für Druckgießmaschinen je mit einer Wasser und Zusätze enthaltenden Flüssigkeit für Kühl-, Reinigungs- und/oder Schmierzwecke zu entwickeln.

Die Aufgabe wird erfindungsgemäß durch die im Anspruch 1 beschriebenen Maßnahmen gelöst. Mit der im Anspruch 1 angegebenen Vorrichtung ist es möglich, das gewünschte Mischungsverhältnis mit dem Mischventil an der jeweiligen Druckgießmaschine einzustellen. Es wird dann immer nur die für den einzelnen Sprüharbeitsgang erforderliche Menge an speziell auf die jeweilige Gießform zugeschnittener Flüssigkeit erzeugt. Bei einem Wechsel der Gießform wird, falls ein neues Mischungsverhältnis benötigt wird, nur die Einstellung des Mischventils geändert. Die Einstellung kann in kurzer Zeit vorgenommen werden. Der Produktionsprozess wird daher nicht mehr durch zeitraubendes Nachfüllen oder Umfüllen der Flüssigkeit für den Sprüharbeitsgang beeinträchtigt. Die Druckgießmaschinen lassen sich mit der im Anspruch 1 beschriebenen Vorrichtung besser ausnutzen, da weniger Rüstzeiten anfallen. Das Prinzip der Erfindung besteht darin, Flüssigkeiten mit der höchsten notwendigen Konzentration zu speichern und für jeden Gießvorgang die erforderliche Verdünnung mit Wasser vor dem Sprühen vorzunehmen.

Bei einer bevorzugten Ausführungsform ist eine der Art der in den Druckgießmaschinen zu verarbeitenden Gießmaterialien entsprechende Zahl von zentralen Behältern vorgesehen, in denen jeweils Flüssigkeiten aus Wasser und Zusätzen in der höchsten für das jeweilige Gießmaterial bei einer entsprechenden Form benötigten Konzentration gespeichert sind, wobei die zentralen Behälter über Umschaltventile mit einem Rohrleitungssystem verbunden sind, an das die Mischventile geschlossen sind. Bei einem Wechsel in der Art des zu verarbeitenden Druckgießmaterials, z.B. beim Übergang von Aluminium auf Zinkdruckguß, auf einer oder mehreren zentral mit Sprühflüssigkeit versorgten Druckgießmaschinen, erfolgt die Umstellung auf die geeignete Sprühflüssigkeit durch die Öffnung des Ventils zwischen der Sammelleitung und dem für das jeweilige Material vorgesehenen zentralen Behälter sowie durch die Anpassung der Mischventileinstellung an das Material und die verwendete Gießform. Hinsichtlich der Sprühflüssigkeit ist ein Wechsel schnell und einfach durchführbar.

Vorzugsweise sind die zentralen Behälter höher als die Druckgießmaschinen angeordnet. Die Flüssigkeiten gelangen aus den Behältern somit unter dem Einfluß der Schwerkraft zu den Mischventilen. Es erübrigen sich deshalb aufwendige und energieverzehrende Fördermittel.

Es ist zweckmäßig, dem jeweiligen Mischventil eine Pumpe nachzuschalten, die das Sprühgerät für die Druckgießmaschine speist. Mit einer Pumpe läßt sich die Menge der zu versprühenden Flüssigkeit genau an den jeweiligen Bedarf anpassen. Hierdurch ergibt sich ein sparsamer Verbrauch an Sprühflüssigkeit.

Eine weitere bevorzugte Ausführungsform besteht darin, daß die Fördereinrichtung als Kolbenpumpe ausgebildet ist, deren Zylinder entweder senkrecht steht oder jede beliebige andere Lage einnehmen kann, wenn sichergestellt ist, daß die Schwerkraft über die Medien die erforderliche Arbeit leistet. Bei dieser Ausführungsform wird für die Förderung und Mischung der jeweiligen Flüssigkeiten bis zur Füllung des Innenraums des Zylinders mit dem Gemisch keine Pumpe benötigt. Diese Vorgänge laufen unter dem Einfluß der Schwerkraft ab. Die Vorrichtung arbeitet deshalb besonders wirtschaftlich.

Vorzugsweise weist der Kolben der jeweiligen Kolbenpumpe zwei in einem Abstand voneinander angeordnete Scheiben auf, von denen die eine dem für die Aufnahme der Flüssigkeit bestimmten Zylinderraum und die andere dem von einem Druckgas beaufschlagbaren Zylinderraum zugewandt ist, mit dem der von den beiden Scheiben begrenzte Zwischenraum über ein Rückschlagventil bei Aufhebung des Überdrucks verbindbar ist. Bei dieser Vorrichtung kann Flüssigkeit, die während des Auspumpens des mit Flüssigkeit gefüllten Zylinderraums in den Zwischenraum eindringt, nach Beendigung des Pumpvorgangs in den nicht mehr unter Gasdruck stehenden Zylinderraum gelangen und aus diesem entweichen. Mit dem aus zwei Scheiben bestehenden Kolben läßt sich auf einfache Weise das Problem der Abdichtung gegen die Flüssigkeit und gegen das Druckgas lösen.

Der mit Druckgas beaufschlagbare Zylinderraum ist zweckmäßigerweise über ein Umschaltventil mit der für das Sprühgerät vorgesehenen Druckluftquelle verbindbar. Für die Betätigung der Pumpe und des Sprühgeräts ist daher die gleiche Druckluftquelle verwendbar.

Bei einer vorteilhaften Ausführungsform ist am Ausgang des mit Flüssigkeit beaufschlagbaren Zylinderraums ein Rückschlagventil angeordnet. Die Pumpe läßt sich an einer geeigneten Stelle unterhalb des Sprühgeräts aufstellen. Das Rückschlagventil verhindert, daß vom Sprühgerät Flüssigkeit zur Pumpe zurückfließt bzw. daß das Sprühgerät Tropfen abgibt.

Eine bevorzugte Ausführungsform eines Mischventils besteht darin, daß ein in einem Gehäuse drehbar angeordneter zylindrischer Körper einen zentrischen nach einer Seite hin offenen Hohlraum und einen radialen Schlitz aufweist, der gegenüber zwei Einlaßöffnungen in einer Gehäusewand für die Flüssigkeit und für Wasser unter gegenläufiger Veränderung der Einlaßquerschnitte verdrehbar ist, wobei den Einlaßöffnungen Rückschlagventile vorgeschaltet sind. Die Rückschlagventile verhindern ein Zurückfließen der im Zylinder enthaltenen Flüssigkeit beim Auspumpen des Zylinders in die zentralen Behälter. Der zylindrische Körper kann mit einem Hebel versehen sein, dessen eines Ende als Anzeigespitze für eine Skala ausgebildet ist. Diese Ausführungsform ermöglicht die Einstellung des Mischungsverhältnisses von Hand. Es ist jedoch auch möglich, den zylindrischen Körper mit einem Motorantrieb zu versehen und die Winkelposition des zylindrischen Körpers über eine Positionsmeldeeinrichtung zu erfassen. Als Positionsmeldeeinrichtung eignet sich ein Potentiometer, das eine analoge Anzeige abgibt, oder eine Codierscheibe, mit der sich die Position digital erfassen läßt. Als Motorantrieb kann ein Getriebemotor verwendet werden.

Der Zylinder der Pumpen ist vorzugsweise aus zwei Scheiben und einem zwischen den Scheiben angeordneten zylindrischen Mantel zusammengesetzt. Diese Ausführungsform ist wirtschaftlich herstellbar. Es reicht aus, wenn der zylindrische Mantel relativ dünnwandig ist. Im Zylinder können zur Begrenzung des Hubwegs des Kolbens Anschläge vorgesehen sein. Über eine Einstellung der Anschläge kann das Ansaugvolumen des Zylinders und damit die Menge der zu versprühenden Flüssigkeit vorgegeben werden.

Weitere Einzelheiten, Merkmale und Vorteile der Erfindung ergeben sich aus der folgenden Beschreibung eines zeichnerisch dargestellten Ausführungsbeispiels.

Es zeigen:
Fig. 1 eine Vorrichtung zur Versorgung von Sprühgeräten für Druckgießmaschinen im Schema,
Fig. 2 eine perspektivische Ansicht eines Mischventils und einer Pumpe der in Fig. 1 dargestellten Vorrichtung.
Fig. 3 einen Längsschnitt durch die in Fig. 2 dargestellte Vorrichtung,
Fig. 4 einen Querschnitt längs der Linien 111-111 der in Fig. 3 dargestellten Vorrichtung.

Druckgießmaschinen 10, 12, von denen in Fig. 1 zwei dargestellt sind, weisen jeweils Sprühgeräte 14,16 auf, mit denen die Oberflächen von Formen 18, 20 besprüht werden, die jeweils aus einer festen und einer verschiebbaren Formhälfte bestehen. Die beiden Hälften der Formen 18, 20 sind nicht näher bezeichnet. Die beiden Druckgießmaschinen 10, 12 weisen jeweils ein Maschinenbett und darauf angeordnete Ständer auf. An den Ständern sind die feststehenden Formhälften und Hydraulikelemente befestigt. Mit den Hydraulikelementen wird ein Schlitten und die an diesem befestigte bewegliche Formhälfte bei der Herstellung der Druckgußstücke verschoben. Das Maschinenbett, die Ständer und die Hydraulikelemente sind in Fig. 1 näher bezeichnet.

Mit den Sprühgeräten 14, 16 wird jeweils eine Flüssigkeit zu Kühl-, Reinigungs- und/oder Schmierzwecken auf die Formoberflächen versprüht. Die Sprühgeräte 14,16, die mit nicht näher bezeichneten, richtungsverstellbaren Sprühdüsen versehen sind, sind jeweils an Trägern 22, 24 horizontal und vertikal verschieb- und verschwenkbar befestigt. Die Träger 22, 24 sind je an einem der Maschinenständer angeordnet. Die zu versprühenden Flüssigkeiten bestehen aus Wasser mit Zusätzen, bei denen es sich um Graphit, Pigmente oder dergleichen in Verbindung mit speziellen Wirk- und Trägerstoffen handeln kann. Vielfach werden auch emulgierbare, pigmentfreie Zusätze verwendet.

Für unterschiedliche Formen 18, 20 und unterschiedliche Gießmaterialien werden häufig unterschiedlich zusammengesetzte Flüssigkeiten benötigt. Auch die Sprühgeräte 14, 16 müssen oftmals unter Anpassung an eine andere Gießform ausgewechselt oder neu eingestellt werden.

Zur Versorgung der Sprühgeräte 14, 16 mit Flüssigkeiten, deren Zusammensetzungen an die jeweiligen Bedingungen des auf der Druckgießmaschine 10, 12 durchgeführten Herstellungsverfahrens angepaßt sind, wird eine Vorrichtung verwendet, die mindestens einen für die Sprühgeräte 14, 16 zentralen Behälter 26 aufweist. Der Behälter 26 enthält Wasser mit den Zusätzen in der höchsten erforderlichen Konzentration. Die Konzentration ist auf diejenige Gießform und dasjenige Gießmaterial eingestellt, die für die Erzeugung einwandfreier Gußstücke den höchsten Anteil an Zusätzen benötigen. Die Zusätze können z. B. im Verhältnis 1:50 oder 1:80 mit Wasser verdünnt sein. Falls für verschiedene Gußmaterialien, z.B. Aluminium- oder Zinkdruckguß, unterschiedliche Zusätze benötigt werden, sind weitere zentrale Behälter mit Flüssigkeiten vorzusehen, in denen die entsprechenden Zusätze in der höchsten notwendigen Konzentration gelöst sind. In Fig. 1 ist nur ein weiterer zentraler Behälter 28 dargestellt. Bedarfsweise können mehrere zentrale Behälter vorgesehen sein.

Die zentralen Behälter 26, 28 sind ausgangsseitig über Rohrleitungen 30, 32 mit einem Umschaltventil 34 verbunden, dessen Ausgang an ein zentrales Rohrleitungssystem 36 angeschlossen ist, das nicht näher bezeichnete Abzweige enthält, die zu den Druckgießmaschinen 10, 12 und weiteren, nicht dargestellten Druckgießmaschinen verlaufen. An den Druckgießmaschinen 10, 12 und den weiteren Druckgießmaschinen befinden sich Mischventile 38, 40, die je mit einem Eingang an das Rohrleitungssystem 36 angeschlossen sind. Jeweils mit einem zweiten Eingang sind die Mischventile 38, 40 an ein -Rohrleitungssystem 42 angeschlossen, das von einem zentralen Behälter 44 gespeist wird, in dem sich Wasser befindet. Die zentralen Behälter 26, 28, 44 befinden sich in gleicher Höhe oberhalb der Druckgießmaschinen 10, 12. Daher gelangen das Wasser aus dem Behälter 44 und die jeweils über das Umschaltventil 34 ausgewählte Flüssigkeit unter den Einfluß der Schwerkraft und mit dem im wesentlichen gleichen Druck zu den Mischventilen 38, 40 an den Druckgießmaschinen 10, 12. In den einstellbar ausgebildeten Mischventilen 38, 40 wird die für den jeweiligen Herstellungsprozeß benötigte Konzentration der Zusätze im Wasser durch Beimengung von Wasser aus dem Behälter 44 erzeugt.

Den Mischventilen 38, 40 sind jeweils Pumpen 46, 48 nachgeschaltet, die beispielsweise in Höhe des Maschinenbetts der jeweiligen Druckgießmaschine 10, 12 angeordnet sind. Ausgangsseitig sind die Pumpen 46, 48 je über Rohrleitungen 50, 52 an die Sprühgeräte 14, 16 angeschlossen. Die Rohrleitungen 30, 32, das Umschaltventil 34, das Rohrleitungssystem 36, die Mischventile 38, 40, das Rohrleitungssystem 42, der Behälter 44 und die Pumpen 46,48 gehören ebenso wie die Behälter 26, 28 zu der Vorrichtung, mit der die Druckgießmaschinen 10, 12 zentral und automatisch je mit einer Wasser und Zusätze in einer an den Mischventilen 38, 40 einstellbaren Konzentration enthaltenden Flüssigkeit versorgt werden.

Der Behälter 44 ist mit einer Einrichtung 54 zur Regelung des Wasserstandes im Behälter 44 versehen. Sinkt der Wasserstand unter ein bestimmtes Niveau ab, dann wird dies von einem Füllstandsmeßwertgeber festgestellt, der zu der Einrichtung 54 gehört. Der Füllstandsmeßwertgeber öffnet einen Hahn in einer vom Wasserleitungssystem gespeisten Zuleitung für den Behälter 44, bis der gewünschte Füllstand erreicht ist.

In den Behältern 26 und 28 sind ebenfalls Füllstandsmeßewertgeber 56 angeordnet, die Dosiergeräte 58 steuern. Die Dosiergeräte 58 erzeugen aus den Zusätzen und eingespeistem Wasser die für die Behälter 26, 28 bestimmten Flüssigkeiten.

Die Pumpen 46, 48, von denen eine in Fig. 2 perspektivisch dargestellt ist, weisen je einen zylindrischen Mantel 60 auf, der zwischen einer oberen Scheibe 62 und einer unteren Scheibe 64 unter Verwendung nicht näher bezeichneter Abdichtungen eingespannt ist. Die Scheiben 62, 64 sind rechteckig ausgebildet. An den vier Ecken sind die Schreiben 62, 64 über Stehbolzen 66 miteinander verbunden. Die Pumpen 46, 48 stehen mit ihren Zylindern an den Druckgießmaschinen 12, 10. Auf der oberen Scheibe 62 ist jeweils das Mischventil 38 bzw. 40 befestigt.

Die Mischventile 38, 40 sind je mit einem Anschlußstutzen 68 für die von den Behältern 26 oder 28 angelieferte Flüssigkeit und mit einem Anschlußstutzen 70 für vom Behälter 44 geliefertes Wasser versehen. In einem zylindrischen Gehäuse 72 der Mischventile 38, 40 ist ein Lager 74 befestigt, in dem ein zylindrischer Körper 76 drehbar angeordnet ist. Der zylindrische Körper 76 besteht aus zwei Abschnitten 78, 80 mit unterschiedlich großen Durchmessern. Der Abschnitt 78 mit dem größeren Durchmesser weist eine zylindrische Aussparung 82 auf, die nach der der Pumpe 46,48 zugewandten Seite des Mischventils 38 bzw. 40 offen ist. Im Abschnitt 78 befindet sich ein über die gesamte Hälfte des Kreisrings der die Aussparung 82 umgebenden Wand verlaufender Schlitz 84. In Höhe des Schlitzes 84 befinden sich an diametral einander gegenüberliegenden Stellen des Gehäuses 72 und des Lagers 74 jeweils zylindrische Ausnehmungen 86, 88 für den Flüssigkeits- und Wassereinlaß. Die Ausnehmungen 86, 88 sind je mit den nicht näher bezeichneten Hohlräumen der Anschlußstutzen 68, 70 verbunden, die in das Gehäuse 72 eingeschraubt sind. In Abhängigkeit von der Winkelstellung des Schlitzes 84 gegenüber den Ausnehmungen 86, 88 läßt sich das Mischungsverhältnis zwischen der über den Anschlußstutzen 68 ankommenden Flüssigkeit und dem über den Anschlußstutzen 70 ankommenden Wasser verändern. Zwischen je einer Position des Schlitzes 84, in der entweder die Ausnehmung 86 bzw. 88 vollkommen geschlossen und die Ausnehmung 88 bzw. 86 gegen die Aussparung 82 hin offen ist, lassen sich mit anderen Positionen des Schlitzes 84 unterschiedliche Öffnungsquerschnitte erreichen, die das jeweilige Mischungsverhältnis bestimmen.

Die im Innern des Gehäuses 72 liegenden, nicht näher bezeichneten Stirnseiten der Anschlußstutzen 68, 70 sind je als Ventilsitze für Ventilteller 90, 92 ausgebildet, die unter Federvorspannung gegen die Ventilsitze gedrückt werden. Die Ventilteller 90, 92, die Ventilsitze und die nicht näher bezeichneten Federn, deren Enden sich an den Ventiltellern 90, 92 und an Federringen 94 in den Ausnehmungen 86, 88 abstützen, stellen Rückschlagventile dar.

Das Gehäuse 72 ist auf seiner, der Pumpe 46 bzw. 48 abgewandten Seite mit einem plattenförmigen Deckel 96 verschlossen, der eine nicht näher bezeichnete Öffnung aufweist, durch die der Abschnitt 80 des Körpers 76 nach außen ragt. In eine ungefähr radial im Abschnitt 80 verlaufende Bohrung ist ein Hebel 98 eingesteckt und dann angeschraubt. Der Hebel 98 ragt beidseitig aus dem Abschnitt 80 heraus. An einem Ende des Hebels 98 befindet sich ein Knauf 100, während das andere Ende des Hebels 98 als Zeiger 102 ausgebildet ist, der oberhalb einer Skala 104 drehbar ist, an der das Mischungsverhältnis ablesbar ist. Über den Hebel 98 läßt sich von Hand die Winkelposition des Schlitzes 84 in Übereinstimmung mit einem gewünschten Mischungsverhältnis bringen.

Anstelle des Hebels 98 oder zusätzlich zu dem Hebel 98 kann die Welle eines Motors 106, z.B. eines Getriebemotors, mit dem Abschnitt 80 verbunden werden. Der Motor 106 ist in Fig. 2 strichpunktiert oberhalb der Stirnseite des Abschnitts 80 dargestellt. Mit dem Motor 106 kann der Schlitz 84 ferngesteuert auf die gewünschte Winkelposition eingestellt werden. Zur Meldung der Winkellage des Schlitzes 84 kann ein Drehstellungsgeber, z.B. ein nicht dargestelltes Potentiometer, verwendet werden, das am Abgriff eine winkelstellungsabhängige Spannung abgibt, die an einer zentralen Steuerstelle erfaßt wird. Mit dem Drehstellungsgeber, dessen Ausgangssignal zentral erfaßt wird, und mit dem Motor 106, der zentral mit einer Steuerspannung versorgt wird, läßt sich eine selbsttätige Einstellung des Mischungsverhältnisses auf beispielsweise durch ein programmierbares Steuergerät vorgegebene Wert erreichen.

Das Gehäuse 72 des Mischventils 38 bzw. 40 ist auf der Scheibe 62 der Pumpe 46 bzw. 48 derart befestigt, daß die Aussparung 82 mit einem Einlaß 108 in der Scheibe 62 fluchtet. Der Einlaß 108 mündet in einen Zylinderraum 110 innerhalb des von den Scheiben 62, 64 und dem Mantel 60 gebildeten Zylinders 112, in dem ein Kolben 114 verschiebbar angeordnet ist. Der Kolben 114 enthält zwei im Abstand voneinander angeordnete Kolbenscheiben 116, 118, die über einen zentrischen Zapfen 120 miteinander verbunden sind. Unterhalb der Scheibe 118 befindet sich ein Zylinderraum 122, der über eine Bohrung 124 mit einer Druckluftquelle 126 verbindbar ist, die auch die Sprühgeräte 14, 16 speist. In der Kolbenscheibe 118 befindet sich ein Rückschlagventil 128, über das der von den Kolbenscheiben 116, 118 begrenzte Zwischenraum 130 mit dem Zylinderraum 122 verbindbar ist, wenn im Zylinderraum 122 kein Überdruck herrscht.

Der Zylinderraum weist eine in der Scheibe 62 angeordnete Auslaßöffnung 132 auf, in die ein Anschlußstutzen 134 eingeschraubt ist. Die Auslaßöffnung 132 hat an ihrem, dem Zylinderraum 110 zugewandten Ende einen ringförmigen Vorsprung 136, gegen den ein Deckel 138 unter Federvorspannung dichtend angedrückt wird. Eine Feder 140 stützt sich an einem Absatz im Anschlußstutzen 134 und am Deckel 138 ab. Der Deckel 138 bildet mit einem Vorsprung 136 und der Feder 140 ein Rückschlagventil.

Die mit den Zusätzen in der höchsten benötigten Konzentration versehene Flüssigkeit gelangt aus den Behältern 26 und 28 über die Leitungen 30, 32 zum Umschaltventil 34, durch das eine Auswahl des Behälters 26 oder 28 vorgenommen wird. Die Einstellung des Umschaltventils 34 legt die Verbindung des Behälters 26 oder 28 zum Rohrleitungssystem 36 fest, das zweckmäßigerweise mit einem Auslaßhahn versehen ist, mit dem vor einer Umschaltung auf einen anderen Behälter die noch im Leitungssystem vorhandene Flüssigkeit entfernt werden kann. Über das Rohrleitungssystem 36 gelangt die Flüssigkeit zu den Anschlußstutzen 68 der Mischventile 38, 40. Wasser tritt aus dem Behälter 44 über das Rohrleitungssystem 42 in die Anschlußstutzen 70 der Mischventile 38, 40 ein. Unter der Schwerkraftwirkung der Flüssigkeit bzw. des Wassers werden die Ventilteller 90, 92 geöffnet, so daß die Flüssigkeit und das Wasser jeweils über die Ausnehmungen 86 und 88 zum Körper 76 gelangen. Über den von der Winkelstellung des Schlitzes 84 abhängigen freien Querschnitt an der Mündung der Ausnehmung 86 bzw. 88 tritt jeweils Flüssigkeit und Wasser in den Schlitz 84 ein. Die Flüssigkeit und das Wasser vermischen sich im Schlitz 84 und in der Aussparung 82. Das Gemisch gelangt über den Einlaß 108 in den Zylinderraum 110, der sich mit dem Flüssigkeitsgemisch füllt, dessen Mischungsverhältnis von der Winkelstellung des Schlitzes 84 abhängt. Je nach dem Herstellungsprogramm, für das die Druckgießmaschinen 10, 12 eingerichtet sind, unterscheiden sich die Winkelstellungen der Schlitze 84 in den Mischventilen 38, 40.

Zwischen der Druckluftquelle 126 und den Bohrungen 124 befinden sich jeweils Umschaltventile 142, 144, die von Hand oder über eine Steuerung betätigbar sind. In Ruhestellung des Kolbens 114 ist der Zylinderraum 122 über die Umschaltventile 142,144 an Atmosphärendruck gelegt. Der Kolben 114 liegt dabei an als Schrauben ausgebildeten Anschlägen 146 an, die in die Scheibe 64 eingeschraubt sind und den Hubweg des Kolbens 114 begrenzen. Über den Hubweg wird mit den Anschlägen 146 das für das Flüssigkeitsgemisch maximal verfügbare Volumen des Zylinderraums 110 und damit die für das Versprühen vorgesehene Flüssigkeitsmenge festgelegt.

Wenn der Zylinderraum 122 unter atmosphärischem Luftdruck steht, dann kann Flüssigkeit, die zwischen der Kolbenscheibe 116 und dem Mantel 60 in den Zwischenraum 130 eingedrungen ist, über das Rückschlagventil 128 in den Zylinderraum 122 gelangen und von dort in die Atmosphäre entweichen.

Wenn auf die Formen 18, 20 Flüssigkeit versprüht werden soll, werden die Zylinderräume 122 jeweils über die Umschaltventile 142, 144 an die Druckluftquelle 126 angeschlossen. Zugleich werden die Sprühgeräte 14, 16 von der Druckluftquelle 126 mit Druckluft versorgt. Der Kolben 114 wird bei Beaufschlagung mit Druckluft nach oben bewegt, wobei im Zylinderraum 110 z. B. ein Arbeitsdruck von 0,7 MPa (7 bar) erzeugt wird. Unter dem im Arbeitsraum herrschenden Druck schließen sich die Rückschlagventile in den Mischventilen 38, 40, so daß keine Flüssigkeit aus dem Zylinderraum 110 in die Behälter 26, 28, 44 zurückgepumpt wird. Die Flüssigkeit verläßt den Zylinderraum 110 jeweils über die Auslaßöffnung 132 und gelangt in die Rohrleitungen 50 bzw. 52, die zu den Sprühgeräten 14, 16 verlaufen.

Wenn der Kolben 114 die Flüssigkeit aus dem Zylinder 112 verdrängt hat, wird der Zylinderraum 122 jeweils durch die Umschaltventile 142, 144, bei denen es sich um elektromagnetisch betätigbare Steuerventile handeln kann, an atmosphärischen Luftdruck gelegt. Mit der Druckentlastung des Kolbens 114 schließt sich das aus den Elementen 136, 138, 140 bestehende Rückschlagventil, wodurch ein Rücklauf von Flüssigkeit aus den Sprühgeräten 14, 16 und den Rohrleitungen 50, 52 verhindert wird. Dieses Rückschlagventil ist so eingestellt, daß es bereits bei einem Abfall des Drucks im Zylinderraum 10 auf 0,2 MPa (2 bar) schließt. Zugleich wird damit in vorteilhafter Weise ein Nachtropfen an den Sprühgeräten 14, 16 verhindert, so daß keine unerwünschte Beeinflu- ßung der Oberfläche der jeweils offenen Form 18, 20 durch Tropfen vorkommen kann. Die Pumpen 46, 48 sind tiefer als die Sprühgeräte 14, 16 angeordnet.

Der Kolben 114, der aus einem Stück gedreht sein kann, hat eine gewisse axiale Ausdehnung, so daß ein niedriger Druck zur Betätigung des Kolbens 114 ausreicht. Falls Flüssigkeit in den Zwischenraum 130 gelangt, wird diese über das Rückschlagventil 128 beseitigt. Damit ist eine gleichmäßige, einwandfreie Arbeitsweise des Kolbens 114 gewährleistet. Da im Zylinder 112 mit niedrigem Druck gearbeitet wird, kann der Mantel 60 dünnwandig ausgebildet sein.

Durch die Füllstandsregelung ist es möglich, die zentralen Behälter 26, 28, 44 mit kleinem Volumen auszubilden. Anstelle des Behälters 44 mit Füllstandsregelung kann auch eine Einspeisung aus dem Wasserleitungsnetz vorgenommen werden, wobei mit einem Druckminderungsventil eine Anpassung des Drucks an den von der Aufstellungshöhe der Behälter 26,28 abhängigen Druck an den Mischventilen 38, 40 vorgenommen wird.

## Patentansprüche

1. Vorrichtung zur Versorgung von Sprühgeräten (14,16) für Druckgießmaschinen (10,12) je mit einer Wasser und Zusätze enthaltenden Flüssigkeit zum Aufbringen auf die Innenwandung von geöffneten Gießformen (18, 20) mit mindestens einem zentralen Behälter (26, 28), in dem Wasser mit Zusätzen gespeichert ist, einem weiteren zentralen Behälter (44) mit Waser, mit diese Behälter (26, 28, 44) verbindenden Rohrleitungssystemen (36, 42) mit Fördereinrichtungen (46, 48), dadurch gekennzeichnet, daß die Konzentration des Wassers mit Zusätzen im Behälter (26, 28) auf einen Maximalwert eingestellt ist, der für bestimmte Gießmaterialien, Formen (18, 20) und Druckgießverfahren, die auf den Druckgießmaschinen (10, 12) ausgeübt werden, notwendig ist, und daß die Behälter (26, 28, 44) über die Rohrleitungssysteme (36, 42) mit je für die Druckgießmaschinen (10, 12) vorgesehenen Mischventilen (38, 40) verbunden sind, denen die Fördereinrichtungen (46, 48) nachgeschaltet sind, an die die Sprühgeräte (14, 16) durch Leitungen (50, 52) angeschlossen sind.

2. Vorrichtung nach Anspruch 1, dadurch gekennzeichnet, daß eine Art der in den Druckgießmaschinen (10, 12) zu verarbeitenden Gießmaterialien entsprechende Zahl von zentralen Behältern (26, 28) vorgesehen ist, in denen jeweils Flüssigkeiten aus Wasser und Zusätzen in der höchstens für das jeweilige Gießmaterial bei einer entsprechenden Form (18, 20) benötigten Konzentration gespeichert sind, und daß die zentralen Behälter (26, 28) über Umschaltventile (34) mit einem Rohrleitungssystem (36) verbunden ist, an das die Mischventile (38, 40) angeschlossen sind.

3. Vorrichtung nach einem der vorausgehenden Ansprüche, dadurch gekennzeichnet, daß die zentralen Behälter (26, 28, 44) jeweils in gleicher Höhe angeordnet sind.

4. Vorrichtung nach einem der vorausgegangenen Ansprüche, dadurch gekennzeichnet, daß die Fördereinrichtungen (46, 48) als Kolbenpumpen ausgebildet sind, deren Zylinder (112) stehen oder liegen.

5. Vorrichtung nach Anspruch 4, dadurch gekennzeichnet, daß der Kolben (114) der jeweiligen Kolbenpumpe zwei im Abstand von einander angeordnete Scheiben (116, 118) aufweist, von denen eine dem für die Aufnahme der Flüssigkeit bestimmten Zylinderraum (110) und die andere dem von einem Druckgas beaufschlagbaren Zylinderraum (122) zugewandt ist, mit dem der von beiden Scheiben (116, 118) begrenzte Zwischenraum (132) über ein Rückschlagventil (128) bei Aufhebung des Überdruckes verbindbar ist.

6. Vorrichtung nach Anspruch 5, dadurch gekennzeichnet, daß der mit Druckgas beaufschlagbare Zylinderraum (122) über ein Umschaltventil (142,144) mit der für das jeweilige Sprühgerät (14, 16) vorgesehenen Druckluftquelle (126) verbindbar ist.

7. Vorrichtung nach Anspruch 6, dadurch gekennzeichnet, daß am Ausgang des mit Flüssigkeit beaufschlagbaren Zylinderraums (110) ein Rückschlagventil (136, 138, 140) angeordnet ist.

8. Vorrichtung nach einem der vorausgehenden Ansprüche, dadurch gekennzeichnet, daß ein in einem Gehäuse (72) des Mischventils (38, 40) drehbar angeordneter zylindrischer Körper (76) eine zentrische, nach einer Seite hin offene Aussparung (82) und einen radialen Schlitz (84) aufweist, der gegenüber zwei Einlaßöffnungen in einer Gehäusewand für die Flüssigkeit und für Wasser unter gegenläufiger Veränderung der Einlaßquerschnitte verdrehbar ist, wobei den Einlaßöffnungen Rückschlagventile vorgeschaltet sind.

9. Vorrichtung nach Anspruch 8, dadurch gekennzeichnet, daß der zylindrische Körper (76) einen aus dem Gehäuse (72) ragenden Abschnitt (80) aufweist, an dem ein Hebel (98) befestigt ist.

10. Vorrichtung nach Anspruch 9, dadurch gekennzeichnet, daß mit dem aus dem Gehäuse (72) ragenden Abschnitt (80) des zylindrischen Körpers (76) des Mischventils (38, 40) ein Motor (106) verbunden ist.

11. Vorrichtung nach Anspruch 10, dadurch gekennzeichnet, daß mit dem aus dem Gehäuse (72) ragenden Abschnitt (80) ein Winkelpositionsgeber verbunden ist.

12. Vorrichtung nach Anspruch 11, dadurch gekennzeichnet, daß der Zylinder (112) der jeweiligen Fördereinrichtungen (46, 48) aus zwei Scheiben (62, 64) und einem zwischen den Scheiben (62, 64) angeordneten, zylindrischen Mantel (60) zusammengesetzt ist.

13. Vorrichtung nach Anspruch 12, dadurch gekennzeichnet, daß im Zylinder (112) Anschläge (146) vorgesehen sind, mit denen die Größe des Hubwegs des Kolbens (114) einstellbar ist.

14. Vorrichtung nach einem der vorausgehenden Ansprüche, dadurch gekennzeichnet, daß die zentralen Behälter (26, 28, 44) Flüssigkeitsstandregler aufweisen.

15. Vorrichtung nach einem der vorausgehenden Ansprüche, dadurch gekennzeichnet, daß der mit Druckgas beaufschlagbare Zylinderraum (112) über das jeweilige Umschaltventil (142, 144) zur Atmosphäre entlüftbar ist.

## Claims

1. A device for supplying a plurality of spray units (14, 16), each for a die casting machine (10, 12), with a fluid containing water and additives for application on the inner walls of the open molds (18,20) having at least one central tank (26, 28) for storing water containing additives, a further central tank (44) for storing water; piping systems (36, 42) which connect these tanks (26, 28, 44) and which have supplying means (46, 48) characterized in that the concentration of water and the additives in the tank (26, 28) is the maximum necessary for certain casting materials, molds (18, 20), and die casting processes and that the tanks (26, 28, 44) are each connected via the piping systems (36, 42) with the mixing valves (38, 40) provided for the die casting machines and that supplying means (46, 48) are subsequented to said mixing valves which are connected with the spray units (14,16) via pipings (50, 52).

2. The device of claim 1, characterized in that a number of first central tanks (26, 28) which corresponds to the types of the casting materials to be processed in the die casting machines (10,12), are provided, wherein fluids composed of water and additives are stored in the maximum concentration necessary for a corresponding mold (18, 20), and that the central tanks (26, 28) are connected via reversing valves (34) with a piping system (36) with which the mixing valves (38, 40) are connected.

3. The device according to one of the preceding claims, characterized in that the central tanks (26, 28, 44) are arranged at the same height level.

4. The device according to one of the preceding claims, characterized in that the supplying means (46, 48) are formed as plunger pumps whose cylinders (112) are in a vertical or horizontal position.

5. The device according to claim 4, characterized in that the plunger (114) of the corresponding plunger pump has two spaced disks (116, 118), one of which faces the cylinder volume (110) for taking in the fluid and the other faces the cylinder volume (122) attackable by the pressurized gas, with which the interspace (132) formed between to two disks (116, 118) can be connected via a check valve (128) when the high pressure is relieved.

6. The device according to claim 5, characterized in that the cylinder volume (122) attackable by pressurized gas can be connected with the source (126) of pressurized air provided for each spray unit (14, 16) via reversing valve (142, 144).

7. The device according to claim 6, characterized in that a check valve (136,138,140) is arranged at the outlet of the cylinder volume (110) containing fluid.

8. The device according to one of the preceding claims, characterized in that a cylindrical body (76) rotatably mounted in a housing (72) of the mixing valve (38, 40) has a centric cavity (82) which is open towards one side and a radial slot (84) which may be turned around as against two inlet openings in a housing wall for the fluid and for water by countercurrent change of the inlet cross-sections, check valves being introduced before the inlet openings.

9. The device according to claim 8, characterized in that said cylindrical body (76) has a section (80) projecting from housing (72), a lever (98) being affixed to said section.

10. The device according to claim 9, characterized in that the section (80) of the cylindrical body (76) of the mixing valve (38, 40) which projects from said housing (72) is connected with a motor (106).

11. The device according to claim 10, characterized in that an angle potentiometer is connected with the section (80) projecting from the housing (72).

12. The device according to claim 11, characterized in that the cylinder (112) of the corresponding supplying means (46, 48) is composed of two disks (62, 64) and a cylindrical jacket (60) arranged between the disks (62, 64).

13. The device according to claim 12, characterized in that the cylinder (112) includes stops (146) which control the length of movement of the plunger (114).

14. The device according to one of the preceding claims, characterized in that the central tanks (26, 28, 44) include fluid level controllers.

15. The device according to one of the preced- ina claims. characterized in that the cvlinder volume (112) has in a communication therewith a valve (142, 144) for ventilation to the atmosphere.

## Revendications

1. Dispositif pour l'alimentation d'appareils de pulvérisation (14, 16) pour des machines de coulée sous pression, avec un liquide contenant de l'eau et des additifs pour être épandu sur la paroi interne de moules de fonderie ouverts (18, 20), comportant au moins un réservoir central (26, 28), dans lequel est stockée de l'eau avec des additifs, un autre réservoir central (44), avec des réseaux de conduites (36, 42) reliant ces réservoirs (26, 28, 44) et comportant des installations de refoulement (46, 48), caractérisé en ce que la concentration de l'eau en additifs dans le réservoir (26, 28) est réglée sur une valeur maximale, nécessaire pour des matériaux à couler, des moules (18, 20) et des procédés de coulée sous pression déterminés, procédés appliqués sur les machines de coulée sous pression (10, 12), et en ce que les réservoirs (26, 28, 44) sont raccordés, par l'intermédiaire des réseaux de conduites (36, 42), avec des vannes de mélange (38, 40) prévues chacune pour les machines de coulée sous pression (10, 12), vannes de mélange à la suite desquelles sont raccordées les dispositifs de refoulement (46, 48), auxquels sont eux-même raccordés, par des conduites (50, 52), les appareils de pulvérisation (14,16).

2. Dispositif suivant la revendication 1, caractérisé en ce qu'il est prévu un nombre de réservoirs centraux (26, 28) correspondant au type des matériaux de coulée à traiter dans les machine de coulée sous pression (10, 12), réservoirs dans chacun desquels sont stockés des liquides constitues par de l'eau et des additifs à la concentration la plus élevée nécessaire pour chaque matériau à couler avec un moule (18, 20) correspondant adapté, et en ce que les réservoirs centraux (26, 28) sont reliés, par l'intermédiaire de robinets d'inversion (34), à un réseau de canalisations (36) auquel sont raccordés les soupapes de mélange (38,40).

3. Dispositif suivant l'une quelconque des revendications précédentes, caractérisé en ce que les réservoirs centraux (26, 28, 44) sont tous placés à la même hauteur.

4. Dispositif suivant l'une quelconque des revendications précédentes, caractérisé en ce que les dispositifs de refoulement (46, 48) sont réalisés sous la forme de pompes à piston dont les cylindres (112) sont debout ou couchés.

5. Dispositif suivant la revendication 4, caractérisé en ce que le piston (114) de chaque pompe à piston présente deux disques (116, 118) disposés à distance l'un de l'autre, disques dont l'un est situé du côté de la chambre du cylindre (110) destinée à recevoir le liquide et l'autre du côté de la chambre du cylindre (122) qui peut être alimentée en gaz sous pression, et qui peut être reliée, en cas d'augmentation de la surpression, avec l'espace intermédiaire (130) délimité par les deux disques (116, 118), par l'intermédiaire d'une soupape anti-retour (128).

6. Dispositif suivant la revendication 5, caractérisé en ce que la chambre du cylindre (122) pouvant être alimentée en gaz sous pression peut être reliée, par l'intermédiaire d'un robinet d'inversion (142, 144) avec la source d'air comprimé (126) prévue pour chaque appareil de pulvérisation (14, 16).

7. Dispositif suivant la revendication 6, caractérisé en ce qu'une soupape anti-retour (136, 138, 140) est placée à la sortie de la chambre du cylindre alimentée en liquide (110).

8. Dispositif suivant l'une quelconque des revendications précédentes, caractérisé en ce qu'un corps cylindrique (76) monté à rotation dans un carter (72) de la vanne de mélange (38, 40) présente un évidement centré (82), ouvert sur un côté, et une fente radiale (84) qui peut tourner en face de deux orifices d'admission dans une paroi du carter pour le liquide et pour l'eau, en faisant varier en sens opposé les sections d'admission, tandis que des soupapes anti-retour sont installées avant les orifices d'admission.

9. Dispositif suivant la revendication 8, caractérisé en ce que le corps cylindrique (76) présente une partie (80) dépassant en dehors du carter (72) et à laquelle est fixé un levier (98).

10. Dispositif suivant la revendication 9, caractérisé en ce qu'un moteur (106) est relié à la partie (80) dépassant du carter (72) du corps cylindrique (76) de la soupape de mélange (38,40).

11. Dispositif suivant la revendication 10, caractérisé en ce qu'un capteur de position angulaire est relié à la partie (80) dépassant du carter (72).

12. Dispositif suivant la revendication 11, caractérisé en ce que le cylindre (112) des dispositifs de refoulement (46, 48) est composé de deux flasques (62,64) et d'une virole cylindrique (60) disposée entre les flasques (62, 64).

13. Dispositif suivant la revendication 12, caractérisé en ce que dans le cylindre (112) sont prévues des butées (146), avec lesquelles on peut régler la grandeur de la course du piston (114).

14. Dispositif suivant l'une quelconque des revendications précédentes, caractérisé en ce que les réservoirs centraux (26, 28, 44) sont munis de régulateurs de niveau.

15. Dispositif suivant l'une quelconque des revendications précédentes, caractérisé en ce que la chambre du cylindre (112) alimentée en gaz sous pression peut être mise à la pression atmosphérique par le robinet d'inversion (142, 144).
